# EUROPÄISCHE PATENTSCHRIFT

(11) **EP 2 505 085 B1**
(45) Veröffentlichungstag und Bekanntmachung des Hinweises auf die Patenterteilung: **02.01.2019**
(21) Anmeldenummer: 12160576.0
(22) Anmeldetag: 21.03.2012
(51) Int. Cl.: A24C 5/24, B05C 1/06

(54) **Vorrichtung und Verfahren zum Beleimen einer Hüllmaterialbahn in einer Maschine der Tabak verarbeitenden Industrie**
Device and method for gluing a sheet of covering material in a machine for the tobacco processing industry
Dispositif et procédé destinés à l'encollage d'une bande de matériel d'enveloppement dans une machine de l'industrie de traitement du tabac

(30) Priorität: 28.03.2011 DE 102011016447
(43) Veröffentlichungstag der Anmeldung: 03.10.2012
(73) Patentinhaber: Hauni Maschinenbau GmbH, 21033 Hamburg (DE)
(72) Erfinder: Hartmann, Franz, 21502 Geesthacht (DE); Meyer, Ralf, 29581 Gerdau / Bohlsen (DE)
(74) Vertreter: Müller Verweyen

(56) Entgegenhaltungen:
- EP-A1- 2 221 113
- EP-A2- 1 186 247
- JP-A- 2001 275 640

## Beschreibung

Die Erfindung betrifft eine Maschine der Tabak verarbeitenden Industrie und ein Verfahren zum Beleimen einer in einer Förderrichtung kontinuierlich bewegten Hüllmaterialbahn in einer Maschine der Tabak verarbeitenden Industrie nach dem Oberbegriff der Ansprüche 1 und 8.

Eine Beleimungseinrichtung ist beispielsweise aus der DE 10 2006 038 973 A1 bekannt.

Bei einer Maschine der Tabak verarbeitenden Industrie können am Ort einer Beleimungsvorrichtung unerwünschte oder kontrollierte Abweichungen in der seitlichen Lage der Hüllmaterialbahn auftreten. Beispielsweise ist es bekannt, die seitliche Lage zweier Hüllmaterialbahnen in einer Doppelstrangmaschine mittels einer Spreizeinheit kontrolliert zu verstellen, um im Bereich der Zusammenführung der Hüllmaterialbahnen mit den Tabaksträngen eine Sollpositionierung der Hüllmaterialbahnen zu erreichen. Aufgrund der damit verbundenen seitlichen Lageänderung der Hüllmaterialbahnen verschiebt sich die Lage der Leimnähte auf den Hüllmaterialbahnen, was im ungünstigen Fall zu einer Beeinträchtigung der Leimverbindung und bei einem räumlich getrennten Leimauftrag beispielsweise zu einer Überlappung von Kalt- und Heißleimnaht führen kann.

JP 2001-275640 A offenbart eine Zigarettenherstellmaschine nach dem Oberbegriff von Anspruch 1.

Die Aufgabe der Erfindung besteht darin, eine Maschine und ein Beleimungsverfahren bereitzustellen, bei denen ein positionsgenauer Leimauftrag auf die Hüllmaterialbahn sichergestellt ist.

Die Erfindung löst diese Aufgabe mit den Merkmalen der unabhängigen Ansprüche. Mittels der gesteuerten Verstelleinrichtung kann die Leimdüse jederzeit in einer zu der Hüllmaterialbahn seitlichen Richtung so verstellt bzw. nachgestellt werden, dass die Leimnaht trotz einer seitlichen Lageabweichung der Hüllmaterialbahn jederzeit an der gleichen seitlichen Position auf die Hüllmaterialbahn aufgetragen wird, so dass eine Beeinträchtigung der Leimverbindung zuverlässig vermieden werden kann.

Die Verstelleinrichtung kann vorteilhaft mittels einer in einer zu der Hüllmaterialbahn seitlichen Richtung angeordneten Linearführung für die Leimdüse realisiert werden.

In Maschinen mit einer Mehrzahl von Leimdüsen für eine Mehrzahl von Hüllmaterialbahnen, beispielsweise in Doppelstrangmaschinen, kann es vorteilhaft sein, wenn für jede Leimdüse eine unabhängig steuerbare Verstelleinrichtung vorgesehen ist. Damit sind unterschiedliche Lageabweichungen der einzelnen Hüllmaterialbahnen individuell kompensierbar.

Erfindungsgemäß ist eine seitliche Verstellung der Hüllmaterialbahn mittels einer Verstelleinheit vorgesehen und die Verstelleinrichtung ist in Abhängigkeit von der Verstellung der Hüllmaterialbahn gesteuert. Die Beleimungsrichtung ist zweckmäßigerweise in der Förderrichtung hinter der Verstelleinheit für die Hüllmaterialbahn angeordnet, um deren Einfluss kompensieren zu können. Dabei kann die Verstelleinrichtung vorzugsweise separat von der Verstelleinheit betätigbar bzw. angetrieben sein. Alternativ kann die Verstelleinrichtung mit der Verstelleinheit für die Hüllmaterialbahn mechanisch gekoppelt sein. In diesem Fall ist ein gemeinsamer Antrieb ausreichend und eine Abstimmung zwischen separaten Antrieben für die Verstelleinrichtung und die Verstelleinheit ist entbehrlich.

Vorzugsweise ist die Verstelleinrichtung in Abhängigkeit eines von einer Messeinrichtung zur Messung eines räumlichen Parameters der Hüllmaterialbahn ausgegebenen Meßsignals gesteuert. Der räumliche Parameter kann beispielsweise die seitliche Lage einer Hüllmaterialbahn, insbesondere im Bereich der Zusammenführung von Hüllmaterialbahn und Produktstrang, eine seitliche Lageabweichung, aber beispielsweise auch die Breite einer Teilbahn bei einer Mehrzahl von Hüllmaterialbahnen sein. Die Steuerung der Verstelleinrichtung kann in direkter Abhängigkeit von dem Meßsignal erfolgen. Alternativ kann es sich vorzugsweise um eine indirekte Abhängigkeit handeln, wenn eine Verstelleinheit für die Hüllmaterialbahn in Abhängigkeit von dem Meßsignal verstellt und die Verstelleinrichtung für die Leimdüse entsprechend nachgestellt wird.

Die Erfindung ist generell anwendbar auf sämtliche in der industriellen Produktion von stabförmigen Tabakartikeln, insbesondere Zigaretten, verwendeten Hüllmaterialbahnen. Eine bevorzugte Anwendung betrifft die Beleimung von Hüllmaterialbahnen in Strangmaschinen, insbesondere Papierbahnen zur Umhüllung von Tabakstöcken oder Filtern. Eine weitere denkbare Anwendung betrifft die Beleimung von Belagpapier in einer Filteransetzmaschine.

Die erfindungsgemäße seitliche Verstellung der Leimdüsen erfolgt fortlaufend im Betrieb der Maschine. Die Erfindung ist damit abgrenzbar gegenüber nur in Stillstandszeiten der Maschine betätigbare Einrichtungen für Lagejustierungen der Leimdüsen, die beispielsweise bei einem Formatwechsel regelmäßig erforderlich sind. Mit derartigen Justiereinrichtungen kann der Erfolg der Erfindung nicht erzielt werden.

Die Erfindung wird im Folgenden anhand bevorzugter Ausführungsformen unter Bezugnahme auf die beigefügten Figuren erläutert. Dabei zeigt:
- Fig. 1a: eine schematische perspektivische Ansicht eines Ausschnitts einer Tabakstrangmaschine im Bereich einer Beleimungsvorrichtung in einer Ausführungsform;
- Fig. 1b: eine schematische perspektivische Ansicht eines Ausschnitts einer Tabakstrangmaschine im Bereich einer Beleimungsvorrichtung in einer weiteren Ausführungsform;
- Fig. 2, 3: schematische perspektivische Ansichten einer Beleimungsvorrichtung;
- Fig. 4: eine Ansicht auf eine Beleimungsvorrichtung entlang der Verstellrichtung;
- Fig. 5: eine Querschnittsansicht der Beleimungsvorrichtung aus Fig. 4; und
- Fig. 6: eine Ansicht auf die Beleimungsvorrichtung gemäß Figuren 4 und 5 entlang der Förderrichtung.

Die Tabakstrangmaschine 10 zeigt in dem Ausschnitt gemäß den Figuren 1a, 1b zwei Papierbahnen 11a, 11b, die in einer mittels Pfeilen angedeuteten Förderrichtung durch die als Doppelstrangmaschine ausgebildete Tabakstrangmaschine 10 gefördert werden. Die Papierbahnen 11a, 11b durchlaufen in der Förderrichtung eine insbesondere als Spreizeinheit ausgebildete Papierverstelleinheit 12 zur Lageverstellung der Papierbahnen 11a, 11b mittels einer nicht näher gezeigten Walzenanordnung und eine Kaltbeleimungsvorrichtung 14 mit zwei Düsen 15a, 15b zur Erzeugung von Unterstützungs-Leimnähten auf den Papierbahnen 11a, 11b. Die Papierbahnen 11a, 11b werden dann nach einer Umlenkrollenanordnung 27 mit den Tabaksträngen 18a, 18b zur Umhüllung derselben zusammengeführt. Die Maschine 10 kann eine weitere Beleimungsvorrichtung 16 umfassen. In der Ausführungsform gemäß Fig. 1a ist beispielsweise eine Heißbeleimungsvorrichtung 16 mit Heißbeleimungsdüsen 17a, 17b zur Erzeugung entsprechender Heißleimnähte auf den Papierbahnen 11a, 11b in Förderrichtung hinter der Umlenkrollenanordnung 27 angeordnet. Im Ausführungsbeispiel gemäß Figur 1b ist eine weitere Beleimungsvorrichtung 16 mit Leimdüsen 17a, 17b zwischen der Kaltbeleimungsvorrichtung 14 und der Umlenkrollenanordnung 27 vorgesehen.

Im Bereich der Zusammenführung der Papierbahnen 11a, 11b mit den Tabaksträngen 18a, 18b sind Sensoren 19a, 19b zur Bestimmung insbesondere der seitlichen Lage der Papierbahnen 11a, 11b angeordnet. Seitlich bedeutet dabei in einer Richtung, die quer bzw. senkrecht zu der Förderrichtung und parallel zu der Hüll- bzw. Papierbahnebene verläuft. Die Sensoren 19a, 19b sind mit einer elektronischen Steuereinrichtung 20 verbunden, die beispielsweise in einer SPS-Steuerung der Maschine 10 realisiert sein kann. Die Steuereinrichtung 20 ist mit der Papierverstelleinheit 12 verbunden, was in den Figuren 1a, 1b nur schematisch gezeigt ist. Anhand der Meßsignale von den Sensoren 19a, 19b steuert bzw. regelt die Steuereinrichtung 20 die Stellorgane 13a, 13b der Papierverstelleinheit 12 im Betrieb der Maschine 10 individuell so an, dass die Papierbahnen 11a, 11b im Bereich der Zusammenführung mit den Tabaksträngen 18a, 18b jederzeit ihre Solllage einnehmen.

Die Lageverstellung der Papierbahnen 11a, 11b durch die Papierverstelleinheit 12 würde ohne weitere Maßnahmen dazu führen, dass die durch die Beleimungsvorrichtung 14 aufgetragene Kaltleimnaht entsprechende Schwankungen ihrer seitlichen Lage auf den Papierbahnen 11a, 11b aufweisen würde. Gleiches gilt im Ausführungsbeispiel der Figur 1b für die durch die Beleimungsvorrichtung 16 aufgetragene Beleimung. In dem Ausführungsbeispiel gemäß Figur 1a könnte die Schwankung der Kaltleimnaht dazu führen, dass die Kaltleimnaht und die Heißleimnaht unerwünscht überlappen.

Um dem entgegenzuwirken, ist eine Verstelleinrichtung zum kontinuierlichen Verstellen insbesondere der Kaltleimdüsen 15a, 15b in seitlicher Richtung während des Betriebs der Maschine 10 vorgesehen. Dies wird im Folgenden anhand der Figuren 2 bis 6 für die Kaltbeleimungsvorrichtung 14 erläutert. In der Ausführungsform gemäß Figur 1b weist die Beleimungseinrichtung 16 vorzugsweise eine entsprechende Verstelleinrichtung auf. Im Übrigen ist die Erfindung selbstverständlich auch auf einzelne Kalt- und/oder Heißbeleimungsvorrichtungen anwendbar.

Die Leimdüsen 15a, 15b sind jeweils auf einem Träger 22a, 22b montiert. Die Träger 22a, 22b sind mittels Linearführungen 23 seitlich zu den Papierbahnen 11a, 11b unabhängig voneinander verschiebbar geführt. Die Verschieberichtung ist in den Figuren 2, 3 und 6 mittels Doppelpfeilen verdeutlicht. Zur unabhängigen Verschiebung der Träger 22a, 22b und damit der Leimdüsen 15a, 15b sind entsprechende Aktuatoren, hier elektrische Antriebe 25a, 25b und davon angetriebene Drehspindeln 24a, 24b, vorgesehen. Die Verwendung anderer elektrischer oder pneumatischer Aktuatoren ist möglich. Die Verschiebung wird durch die Steuereinrichtung 20 gesteuert, die eine geeignete Steuerverbindung zu den Aktuatoren 25a, 25b aufweist. Die Verschiebung wird dabei zweckmäßigerweise so gesteuert, dass die Leimdüsen 15a, 15b bei einer Verstellung der Papierbahnen 11a, 11b durch die Papierverstelleinheit 12 nachgeführt werden, so dass die seitliche Lage der Leimnähte auf den Papierbahnen 11a, 11b unabhängig von einer seitlichen Verschiebung der Papierbahnen durch die Papierverstelleinheit 12 konstant gehalten wird.

Zum Reinigen der Leimdüsen 15a, 15b können diese im Stillstand der Maschine mittels eines linearen Verschiebemittels 26 in einer Richtung senkrecht zu der Hüllmaterial- bzw. Papierbahnebene vom Papier weg und wieder zurück verschoben werden.

## Patentansprüche

1. Maschine der Tabak verarbeitenden Industrie mit einer Vorrichtung (14) zum Beleimen mindestens einer Hüllmaterialbahn (11a, 11b) umfassend mindestens eine Leimdüse (15a, 15b) zum Auftragen von Leim auf die Hüllmaterialbahn (11a, 11b), wobei die Vorrichtung (14) eine gesteuerte Verstelleinrichtung (22-25) zum gesteuerten Verstellen der Leimdüse (15a, 15b) in einer zu der Hüllmaterialbahn (11a, 11b) seitlichen Richtung, die quer zu einer Förderrichtung der Hüllmaterialbahn (11a, 11b) und parallel zu einer Hüllmaterialbahnebene verläuft, aufweist, und mit einer Steuereinrichtung (20) zum Steuern der Verstelleinrichtung (22-25), **dadurch gekennzeichnet, dass** eine seitliche Verstellung der Hüllmaterialbahn (11a, 11b) mittels einer Verstelleinheit (12) vorgesehen ist und die Steuereinrichtung (20) die Verstelleinrichtung (22-25) in Abhängigkeit der seitlichen Verstellung der Hüllmaterialbahn (11a, 11b) steuert.

2. Maschine nach Anspruch 1, **dadurch gekennzeichnet, dass** die Verstelleinrichtung eine in einer zu der Hüllmaterialbahn (11a, 11b) seitlichen Richtung angeordnete Linearführung (23) für die Leimdüse (15a, 15b) umfasst.

3. Maschine nach einem der vorangehenden Ansprüche umfassend eine Mehrzahl von Leimdüsen (15a, 15b) für eine Mehrzahl von Hüllmaterialbahnen (11a, 11b), **dadurch gekennzeichnet, dass** für jede Leimdüse (15a, 15b) eine unabhängig steuerbare Verstelleinrichtung (22a, 23, 24a, 25a; 22b, 23, 24b, 25b) vorgesehen ist.

4. Maschine nach einem der vorangehenden Ansprüche, **dadurch gekennzeichnet, dass** die Verstelleinrichtung (22-25) separat von der Verstelleinheit (12) betätigbar ist.

5. Maschine nach einem der vorangehenden Ansprüche, **dadurch gekennzeichnet, dass** die Verstelleinrichtung (22-25) mit der Verstelleinheit (12) für die Hüllmaterialbahn (11a, 11b) mechanisch gekoppelt ist.

6. Maschine nach einem der vorangehenden Ansprüche, **dadurch gekennzeichnet, dass** die Beleimungsvorrichtung (14) in der Förderrichtung hinter der Verstelleinheit (12) für die Hüllmaterialbahn (11a, 11b) angeordnet ist.

7. Maschine nach einem der vorangehenden Ansprüche, **dadurch gekennzeichnet, dass** die Verstelleinrichtung (22-25) in Abhängigkeit eines von einer Messeinrichtung (19a, 19b) zur Messung eines räumlichen Parameters der Hüllmaterialbahn (11a, 11b) ausgegebenen Meßsignals gesteuert ist.

8. Verfahren zum Beleimen mindestens einer Hüllmaterialbahn (11a, 11b) in einer Maschine der Tabak verarbeitenden Industrie, umfassend das Auftragen von Leim auf die Hüllmaterialbahn (11a, 11b) mittels mindestens einer Leimdüse (15a, 15b),gesteuertes Verstellen der Leimdüse in einer zu der Hüllmaterialbahn seitlichen Richtung, die quer zu einer Förderrichtung der Hüllmaterialbahn (11a, 11b) und parallel zu einer Hüllmaterialbahnebene verläuft, und Steuern der Verstelleinrichtung (22-25), **gekennzeichnet durch** seitliche Verstellung der Hüllmaterialbahn (11a, 11b) mittels einer Verstelleinheit (12), wobei die Verstelleinrichtung (22-25) in Abhängigkeit der seitlichen Verstellung der Hüllmaterialbahn (11a, 11b) gesteuert wird.

## Claims

1. Apparatus of the tobacco processing industry comprising a device (14) for applying glue onto at least one wrapping material web (11a, 11b), which device includes at least one glue nozzle (15a, 15b) for applying glue onto the wrapping material web (11a, 11b), wherein the device (14) comprises a controlled adjusting device (22-25) for the controlled adjustment of the glue nozzle (15a, 15b) in a side direction of the wrapping material web (11a, 11b) oriented perpendicular to a conveying direction of the wrapping material web (11a, 11b) and parallel to a wrapping material web plane, and comprising a control device (20) for controlling the adjusting device (22-25), **characterized in that** a lateral adjustment of the wrapping material web (11a, 11b) using an adjustment unit (12) is provided and the control device (20) controls the adjusting device (22-25) depending on the lateral adjustment of the wrapping material web (11a, 11b).

2. Apparatus according to claim 1, **characterized in that** the adjusting device includes a linear bearing (23) for the glue nozzle (15a, 15b) located in a side direction of the wrapping material web (11a, 11b).

3. Apparatus according to any one of the preceding claims, including a plurality of glue nozzles (15a, 15b) for a plurality of wrapping material webs (11a, 11b), **characterized in that** an independently controllable adjusting device (22a, 23, 24a, 25a; 22b, 23, 24b, 25b) is provided for each glue nozzle (15a, 15b).

4. Apparatus according to any one of the preceding claims, **characterized in that** the adjusting device (22-25) can be operated separately from the adjustment unit (12).

5. Apparatus according to any one of the preceding claims, **characterized in that** the adjusting device (22-25) is mechanically coupled to the adjustment unit (12) for the wrapping material web (11a, 11b).

6. Apparatus according to any one of the preceding claims, **characterized in that**, in the conveying direction, the gluing device (14) is located after the adjustment unit (12) for the wrapping material web (11a, 11b).

7. Apparatus according to any one of the preceding claims, **characterized in that** the adjusting device (22-25) is controlled depending on a measuring signal output by a measuring device (19a, 19b) for measuring a spatial parameter of the wrapping material web (11a, 11b).

8. Method for applying glue onto at least one wrapping material web (11a, 11b) in an apparatus of the tobacco processing industry, including the application of glue onto the wrapping material web (11a, 11b) using at least one glue nozzle (15a, 15b), the controlled adjustment of the glue nozzle in a side direction of the wrapping material web oriented perpendicular to a conveying direction of the wrapping material web (11a, 11b) and parallel to a wrapping material web plane, and the control of the adjusting device (22-25), **characterized by** the lateral adjustment of the wrapping material web (11a, 11b) using an adjustment unit (12), wherein the adjusting device (22-25) is controlled depending on the lateral adjustment of the wrapping material web (11a, 11b).

## Revendications

1. Machine de l'industrie de traitement du tabac comportant un dispositif (14) destiné à l'encollage d'au moins une bande de matériel d'enveloppement (11a, 11b) comprenant au moins une buse d'encollage (15a, 15b) destinée à l'application de colle sur la bande de matériel d'enveloppement (11a, 11b), le dispositif (14) présentant un moyen de réglage (22-25) commandé destiné au réglage commandé de la buse d'encollage (15a, 15b) dans une direction latérale par rapport à la bande de matériel d'enveloppement (11a, 11b), qui s'étend transversalement à une direction de transport de la bande de matériel d'enveloppement (11a, 11b) et parallèlement à un plan de bande de matériel d'enveloppement, et comportant un moyen de commande (20) destiné à la commande du moyen de réglage (22-25), **caractérisée en ce qu'**un réglage latéral de la bande de matériel d'enveloppement (11a, 11b) est prévu au moyen d'une unité de réglage (12) et le moyen de commande (20) commande le moyen de réglage (22-25) en fonction du réglage latéral de la bande de matériel d'enveloppement (11a, 11b).

2. Machine selon la revendication 1, **caractérisée en ce que** le moyen de réglage comprend un guidage linéaire (23) pour la buse d'encollage (15a, 15b), disposé dans une direction latérale par rapport à la bande de matériel d'enveloppement (11a, 11b).

3. Machine selon l'une des revendications précédentes comprenant une pluralité de buses d'encollage (15a, 15b) pour une pluralité de bandes de matériel d'enveloppement (11a, 11b), **caractérisée en ce qu'**un moyen de réglage (22a, 23, 24a, 25a ; 22b, 23, 24b, 25b) pourvant être commandé indépendamment est prévu pour chaque buse d'encollage (15a, 15b).

4. Machine selon l'une des revendications précédentes, **caractérisée en ce que** le moyen de réglage (22-25) peut être actionné séparément de l'unité de réglage (12).

5. Machine selon l'une des revendications précédentes, **caractérisée en ce que** le moyen de réglage (22-25) est couplé mécaniquement à l'unité de réglage (12) pour la bande de matériel d'enveloppement (11a, 11b).

6. Machine selon l'une des revendications précédentes, **caractérisée en ce que** le dispositif d'encollage (14) est disposée dans la direction de transport derrière l'unité de réglage (12) pour la bande de matériel d'enveloppement (11a, 11b).

7. Machine selon l'une des revendications précédentes, **caractérisée en ce que** le moyen de réglage (22-25) est commandé en fonction d'un signal de mesure émis par un moyen de mesure (19a, 19b) destiné à la mesure d'un paramètre spatial de la bande de matériel d'enveloppement (11a, 11b).

8. Procédé destiné à l'encollage d'au moins une bande de matériel d'enveloppement (11a, 11b) dans une machine de l'industrie de traitement du tabac, comprenant l'application de colle sur la bande de matériel d'enveloppement (11a, 11b) au moyen d'au moins une buse d'encollage (15a, 15b), le réglage commandé de la buse d'encollage dans une direction latérale par rapport à la bande de matériel d'enveloppement, qui s'étend transversalement à une direction de transport de la bande de matériel d'enveloppement (11a, 11b) et parallèlement à un plan de bande de matériel d'enveloppement, et la commande du moyen de réglage (22-25), **caractérisé par** le réglage latéral de la bande de matériel d'enveloppement (11a, 11b) au moyen d'une unité de réglage (12), le moyen de réglage (22-25) étant commandé en fonction du réglage latéral de la bande de matériel d'enveloppement (11a, 11b).
